# FASCICULE DE BREVET EUROPEEN

(11) **EP 4 375 213 B1**
(45) Date de publication et mention de la délivrance du brevet: **10.12.2025**
(21) Numéro de dépôt: 24170333.9
(22) Date de dépôt: 07.07.2022
(51) Int. Cl.: B65D 77/04

(54) **GODET RECHARGEABLE POUR POT DISTRIBUTEUR DE PRODUIT COSMÉTIQUE**
NACHFÜLLBARER BECHER FÜR EINEN BEHÄLTER ZUR AUSGABE EINES KOSMETIKPRODUKTS
REFILLABLE CUP FOR COSMETIC PRODUCT DISPENSING CONTAINER

(30) Priorité: 09.07.2021 FR 2107510
(43) Date de publication de la demande: 29.05.2024
(62) Demande divisionnaire de: 22744737.2
(73) Titulaire: ALBEA SERVICES, 92230 Gennevilliers (FR)
(72) Inventeur: COEUR, Inès, 92230 GENNEVILLIERS (FR); SEGUIN, Franck, 92230 GENNEVILLIERS (FR)
(74) Mandataire: Gevers & Orès

(56) Documents cités:
- EP-A1- 1 609 385
- WO-A1-2007/022608
- KR-B1- 102 164 827

## Description

### Domaine technique de l'invention

L'invention concerne un godet pour recharger un pot en produit cosmétique, du type crème de soin, ou poudre à maquiller.

En l'espèce, le pot comprend une base recevant le godet conditionnant le produit cosmétique. Lorsque le godet est vide, il suffit de le retirer et d'en mettre un nouveau dans la base.

### Arrière-plan technique

On connait les pots distributeur de produit cosmétique, comprenant une base recevant un godet dans lequel se trouve un produit cosmétique. Ces pots sont refermés par des couvercles. Ces pots sont rechargeables. En effet, lorsque le godet est vide, il est remplacé par un autre godet rempli d'un produit cosmétique. Cela permet de conserver le pot et son couvercle, qui sont souvent conçus dans des matériaux nobles, par exemple en verre, en béton, en bois, et de ne jeter que le godet généralement conçu en plastique.

Lorsque le godet est mis en place dans la base, il peut être parfois difficile de le retirer pour le remplacer, puisque le godet ne présente pas de surface accessible pour sa prise en main. En effet, il est totalement enfoncé dans la base.

Pour pallier à cet inconvénient, il est connu de prévoir une collerette en partie supérieure du godet qui vient reposer sur le rebord supérieur de la base, permettant à l'utilisateur d'attraper le godet avec ses ongles par la collerette.

Or cette collerette est fine, et parfois collée au rebord supérieur de la base par encrassement, et l'utilisateur doit s'y prendre à plusieurs reprises pour réussir à retirer le godet de la base.

D'autre part, lorsque le godet est en place dans la base, il a tendance à tourner au sein de la base lorsque l'utilisateur récupère du produit, ce qui n'est pas souhaitable.

Le document KR102164827 divulgue un pot comprenant un godet avec une collerette.

### Résumé de l'invention

La présente invention a pour objectif de pallier les différents inconvénients énoncés ci-dessus, au moyen d'un godet qui puisse aisément être agrippé par l'utilisateur pour faciliter à la fois son retrait de la base et sa mise en position dans la base. Ce godet doit également pouvoir aisément être amené dans sa position finale dans la base.

Ce but est atteint grâce à un pot distributeur de produit cosmétique selon la revendication 1.

Des modes de réalisation préférés sont spécifiés dans les revendications dépendantes 2 à 9.

### Brève description des figures

D'autres caractéristiques et avantages de l'invention apparaitront au cours de la lecture de la description détaillée qui va suivre pour la compréhension de laquelle on se reportera aux dessins annexés dans lesquels :
La figure 1 est une vue en perspective d'un pot selon l'invention;
La figure 2 est une vue éclatée en perspective du pot ;
La figure 3 représente la base du pot;
La figure 4 représente le godet du pot ;
La figure 5 est une autre vue du godet du pot.

### Description détaillée de l'invention

Par convention, la direction « axiale » correspond à celle d'extension principale du réceptacle, illustré par l'axe X sur la figure 1, et la direction « radiale » est orthogonale à la direction axiale.

Dans la description détaillée des figures qui suit, on utilisera de manière non limitative les termes « supérieur » et « inférieur » ou encore « haut » et « bas » en référence à la direction axiale.

De la même manière, les termes « extérieur ou externe » et « intérieur ou interne » sont utilisés en référence à la direction radiale, un élément extérieur étant radialement plus éloigné de l'axe X qu'un élément intérieur.

Le pot 1 distributeur de produit cosmétique représenté aux figures 1 et 2, s'étend selon un axe principal X, et est principalement constitué d'une base 2 dans laquelle s'insère un godet 3. Un couvercle (non représenté) vient fermer la base 2 de façon étanche par vissage, ou par tout autre moyen conventionnel de fixation.

Le godet 3 conditionne le produit cosmétique. Le godet 3 constitue une recharge en produit et est amovible de la base 2 de manière à pouvoir être remplacé par un nouveau godet 3 rempli de produit lorsque le précédent est vide.

Par produit cosmétique, on entend par exemple un produit du type poudre de maquillage, ou encore un produit semi fluide de type crème ou de type fond de teint.

La base 2 et le godet 3 ont des formes de révolution autour de l'axe X principal. Ils sont creux et ouverts en partie supérieure.

Le godet 3, qui est apte à contenir le produit, vient se loger à l'intérieur de la base 2.

La base 2 comporte un fond.

Cependant, un mode de réalisation où la base 2 n'a pas de fond rentre dans le cadre de la présente invention. Dans ce cas, c'est le fond 10 du godet 3 qui fera office de fond pour le pot 1.

Le godet 3 tel qu'illustré aux figures 4 et 5, présente une paroi périphérique 31 et est ouvert en partie supérieure.

La paroi périphérique 31 est surmontée d'un épaulement externe 33 plat orienté perpendiculairement à l'axe X. De ce épaulement externe 33 s'étend une collerette 32 annulaire orientée parallèlement à l'axe X. Cette collerette 32 s'étend en direction du fond 10 du godet 3.

Cette collerette 32 est continue tout autour de la partie supérieure du godet 3. Elle se situe à distance de la paroi périphérique 31 du godet 3, de façon à créer un interstice 35 entre eux, dont la fonction sera précisée plus loin dans la description.

Cette collerette 32 présente un rebord inférieur 36 de profil continu s'étendant sur tout le pourtour de la collerette 32.

Ce rebord inférieur 36 comporte des rampes 30 de mise en position du godet 3 dans la base 2.

De préférence le rebord inférieur 36 comporte deux rampes 30 diamétralement opposées.

Dans un autre exemple, la collerette 32 pourrait comprendre plus de deux rampes 30.

Le passage d'une rampe 30 à l'autre se fait via un retour 39 positionné à la fin d'une rampe 30 et au démarrage de la rampe 30 adjacente. Ainsi, chaque rampe 30 démarre après un retour 39, et chaque rampe 30 se termine par un retour 39. Chaque retour 39 marque une jonction entre deux rampes 30 de façon à former le profil continu du épaulement externe 26.

L'inclinaison des rampes 30 est dirigée vers le fond 10 du godet 3, tandis que l'inclinaison du retour 39 est dirigée vers le épaulement externe 33 du godet 3. La rampe 30 et le retour 39 présentent ainsi des pentes opposées.

La collerette 32 présente des onglets de préhension 34, c'est-à-dire des zones relativement étendues permettant à l'utilisateur d'y apposer ses doigts pour bien agripper le godet 3.

Chaque zone doit présenter une surface suffisamment étendue pour pouvoir y apposer au moins un doigt. De préférence, la collerette 32 comporte deux onglets 34 diamétralement opposés. Ainsi, l'utilisateur peut tenir le godet 3 à l'aide de deux doigts d'une même main.

Dans un autre exemple, il pourrait y avoir trois ou quatre onglets 34.

Les onglets 34 sont délimités principalement d'un côté par la fin d'une rampe 30 et son retour 34, et d'un autre côté par l'arête **11** située entre le épaulement externe 33 et la collerette 32.

La base 2 telle qu'illustré à la figure 3, comporte un réservoir 21 surmonté d'un col 22 présentant des moyens de fixation qui sont aptes à coopérer avec un couvercle. En l'occurrence, il s'agit d'un filetage externe 25 prévu autour du col 22, et qui est apte à coopérer avec un filetage interne prévu dans le couvercle. Plus précisément, le col 22 de la base 2 présente une zone annulaire inférieure 23 de fixation avec le couvercle, car cette zone annulaire inférieure 23 comporte ledit filetage externe 25.

Le col 22 de la base 2 présente également une zone annulaire supérieure 24 prévue pour accueillir la collerette 32 du godet 3 lorsque ce dernier est mis en place dans la base 2.

Cette zone annulaire supérieure 24 est affinée, ce qui signifie que son épaisseur est plus fine que l'épaisseur de la zone annulaire inférieure 23. Cela a pour conséquence la création d'un épaulement externe 26.

Cet épaulement externe 26 présente un profil continu qui épouse le profil du rebord inférieur 36 de la collerette 32. Il y a donc une concordance de forme entre le rebord inférieur 36 et l'épaulement 26, afin que le rebord inférieur 36 puisse reposer sur l'épaulement 26 après la mise en position du godet 3 dans la base 2.

L'épaulement externe 26 présente une pluralité de rampes 20 et de retours 29, à l'instar du rebord inférieur 36. Ainsi, chaque rampe 20 se termine par un retour 29 et démarre après un retour 29, chaque retour 29 marquant une jonction entre deux rampes 20 de façon à former le profil continu de l'épaulement externe 26.

Lorsque l'utilisateur vient monter le godet 3 dans la base 2, il fait pénétrer la paroi périphérique 31 du godet 3 à l'intérieur de la cavité de la base 2, puis la rampe 39 du rebord inférieur 36 vient au contact de la rampe 29 de l'épaulement externe 26. Pour finaliser l'insertion du godet 3, l'utilisateur doit simplement tourner le godet 3 par rapport à la base 2 de façon à ce que le rebord inférieur 36 glisse sur l'épaulement 26 le long des rampes 30, 20, et cela jusqu'à ce que les retours 39 du rebord inférieur 36 du godet 3 viennent buter contre les retours 29 de l'épaulement externe 26 de la base 2. Ces butées indiquent la fin du montage du godet 3 dans la base 2. Alors le godet 3 est mis en place dans la base 2. Cette insertion et cette mise en position se fait avec une grande facilité vu les lignes continues et épurées de la collerette 32 du godet 3 et du col 22 de la base 2.

On comprend de cette description que l'insertion du godet 3 dans la base 2 se fait à l'aide d'une seule main, par un mouvement axial du godet 3 par rapport à la base 2, puis se poursuit par une mise en position du godet 3 dans la base 2 par un mouvement de rotation du godet 3 par rapport à la base 2.

Lorsque le godet 3 est mis en position dans la base 2, l'extrémité de la zone annulaire supérieure 24 affinée se retrouve logée dans l'interstice 35 du godet 3 prévu entre la collerette 32 et la paroi périphérique 31 du godet 3. Et la collerette 32 recouvre extérieurement la zone annulaire supérieure 24 affinée. De préférence, l'épaisseur de la collerette 32 compense l'affinement de la zone annulaire supérieure 24 de façon à ce que la collerette 32 soit à fleur de la zone annulaire inférieure 23. Il y a comme un emboitement de la collerette 32 dans la zone annulaire supérieure 24 du col 22.

De façon avantageuse, le pot 1 comporte des moyens de blocage axial du godet 3 dans la base 2.

Ces moyens de blocage axial du godet 3 consistent par exemple en une nervure 28 prévue sur la zone annulaire supérieure 24 de la base 2, comme illustré en figure 3, et apte à se positionner axialement en aval, c'est-à-dire au-dessus, d'une autre nervure 38 prévue à cet effet dans la paroi interne de la collerette 32 comme illustré en figure 5, les nervures 28, 38 étant orientées radialement de façon à bloquer tout déplacement axial du godet 3 par rapport à la base 2. En d'autres termes, la base 2 porte une nervure 28 haute, et le godet 3 porte une nervure 38 basse, de façon à ce que la nervure 28 haute retienne la nervure 38 basse lorsque l'utilisateur relève malencontreusement le godet 3 selon l'axe X. La nervure haute 28 joue la fonction de butée contre laquelle la nervure basse 38 vient en appui lors d'un déplacement axial de retrait du godet 3 par rapport à la base 2 de façon malencontreuse.

La nervure 28 haute fait office de point dur à passer lors du retrait effectif du godet 3.

Dans l'exemple présenté, la nervure 28 de la base 2 s'étend depuis un retour 29 de l'épaulement externe 26 sur la zone annulaire supérieure affinée, et la nervure 38 du godet 3 s'étend depuis un retour 39 du rebord inférieur 36, au verso d'un onglet de préhension 34. Ainsi, l'emboîtement de la nervure 28 dans l'interstice 35 au-dessus de la nervure 38 s'effectue uniquement en fin de montage du godet 3 dans la base 2.

Dans un autre exemple, la nervure 38 pourrait être remplacée par une rainure dans laquelle s'insère la nervure 28.

De façon avantageuse, le pot 1 comporte des moyens de blocage en rotation du godet 3 dans la base 2.

Ces moyens de blocage en rotation du godet 3 consistent par exemple en une encoche 27 prévue sur l'épaulement externe 26 de la base 2 comme illustrée en figure 3, et apte à accueillir une protubérance 37 prévue à cet effet sur le rebord inférieur 36 de la collerette 32 du godet 3 comme illustrée en figure 4. L'encoche 27 et la protubérance 37 sont prévues chacune en tout début de rampe20, 30, juste en aval d'un retour 29, 39, de façon à ce que leur encliquetage s'opère uniquement en fin de montage du godet 3 dans la base 2. Après encliquetage, le godet 3 est bloqué en rotation par rapport à la base 2, dans les deux sens de rotation, car la protubérance 37 vient en butée contre les parois latérales définissant l'encoche 27. Ainsi le godet 3 ne peut plus tourner dans la base 2.

Dans un autre exemple, l'encoche 27 pourrait être réalisée sur le rebord inférieur 36 de la collerette 32 du godet 3, tandis que la protubérance serait prévue sur l'épaulement externe 26 de la base 2.

De préférence, la base 2 est réalisée en verre, en terre cuite, en béton, en bois, ou en métal pour assurer un effet esthétique, et le godet 3 est réalisé en aluminium ou dans un matériau plastique.

La matière plastique peut être choisie parmi le polypropylène (PP), le polypropylène recyclé (R-PP), le polyéthylène téréphtalate (PET), le polyéthylène téréphtalate recyclé (R- PET), un élastomère thermoplastique (TPE), le polyéthylène (PE), tel que le polyéthylène basse densité (LDPE) et/ou le polyéthylène haute densité (HDPE), un matériau composite, un matériau recyclé post-consommation (PCR et/ou un matériau analogue). De préférence, il s'agit de polypropylène et/ou de polyéthylène téréphtalate recyclé ou non.

Ainsi, de façon avantageuse, toutes les pièces, à savoir la base 2, le godet 3 et éventuellement le couvercle sont en matière plastique choisie parmi le polypropylène et/ou le polyéthylène téréphtalate.

Par ailleurs, l'utilisation de matières plastiques, en particulier de matières plastiques similaires pour l'ensemble du pot 1 permet de faciliter le recyclage.

En particulier, le polypropylène et le polyéthylène téréphtalate sont deux matières plastiques dont le cycle de recyclage est bien connu.

Le pot 1 peut être réalisé en impression 3D.

En particulier, la base 2, le godet 3 et éventuellement le couvercle peuvent être réalisés en impression 3D. Un tel procédé d'impression permet notamment de réaliser très librement ces pièces présentant des motifs et des formes participant à l'aspect esthétique du pot 1.

Les configurations montrées aux figures citées ne sont que des exemples possibles, nullement limitatifs, de l'invention qui englobe au contraire les variantes de formes et de conceptions à la portée de l'homme, telles que définies par les revendications annexées.

## Revendications

1. Pot (1) distributeur de produit cosmétique, apte à recevoir un godet (3) contenant du produit cosmétique, le pot présentant un axe X central et comprenant une base (2) comportant un réservoir (21) surmonté d'un col (22), le réservoir (21) définissant une cavité apte à recevoir le godet (3) et étant ouverte en partie supérieure et apte à être fermée par un couvercle, le col (22) de la base (2) présentant une zone annulaire inférieure (23) de fixation avec le couvercle (5) et une zone annulaire supérieure (24) de fixation avec le godet (3), le col (22) comportant des moyens de blocage axial du godet (3) dans la base (2) et des moyens de blocage en rotation du godet (3) dans la base (2), **caractérisé en ce que** lesdits moyens de blocage axial **sont** indépendants desdits moyens de blocage en rotation.

2. Pot (1) selon la revendication précédente, **caractérisé en ce que** lesdits moyens de blocage axial consistent en partie en une nervure (28) prévue sur la zone annulaire supérieure (24) de la base (2), ladite nervure (28) étant orientée radialement.

3. Pot (1) selon l'une des revendications précédentes, **caractérisé en ce que** la zone annulaire supérieure (24) du col (22) est affinée ladite zone annulaire inférieure (23) étant délimitée de la zone annulaire supérieure (24) par un épaulement externe (26) de profil continu sur lequel une collerette du godet (3) est apte à venir reposer après la mise en position du godet (3) dans la base (2).

4. Pot (1) selon la revendication précédente, **caractérisé en ce que** lesdits moyens de blocage en rotation du godet (3) consistent en partie en une encoche (27) prévue sur l'épaulement externe (26) de la base (2).

5. Pot (1) selon l'une des revendications 3 à 4, **caractérisé en ce que** l'épaulement externe (26) présente une pluralité de rampes (20) et de retours (29), chaque rampe (20) se termine par un retour (29), et chaque rampe (20) démarre après un retour (29), chaque retour (29) marquant une jonction entre deux rampes (20) de façon à former le profil continu de l'épaulement externe (26).

6. Pot (1) selon la revendication précédente, **caractérisé en ce que** l'encoche (27) est prévue en début de rampe (20) juste en aval d'un retour 29.

7. Pot (1) selon l'une des revendications 5 à 6, **caractérisé en ce que** la nervure (28) s'étend depuis un retour (29).

8. Pot(1) selon l'une des revendications précédentes, **caractérisé en ce qu'**il est conçu en matière plastique.

9. Pot(1) selon l'une des revendications précédentes, **caractérisé en ce que** la base (2) est conçue en verre.

## Patentansprüche

1. Kosmetikbehälter (1) zum Abgeben eines kosmetischen Produkts, der geeignet ist, einen kosmetischen Inhalt enthaltenden Einsatz (3) aufzunehmen, wobei der Behälter eine zentrale X-Achse aufweist und ein Unterteil (2) umfasst, das ein Reservoir (21) mit einem darauf angeordneten Hals (22) umfasst, wobei das Reservoir (21) einen Hohlraum bildet, der zur Aufnahme des Einsatzes (3) geeignet ist, nach oben geöffnet ist und durch einen Deckel verschlossen werden kann, wobei der Hals (22) des Unterteils (2) einen unteren ringförmigen Bereich (23) zur Befestigung an dem Deckel (5) und einen oberen ringförmigen Bereich (24) zur Befestigung an dem Einsatz (3) aufweist, wobei der Hals (22) eine Axialsperre und eine Drehsperre für den Einsatz (3) im Unterteil (2) umfasst, **dadurch gekennzeichnet, dass** die Axialsperre und die Drehsperre voneinander unabhängig sind.

2. Behälter (1) nach dem vorstehenden Anspruch, **dadurch gekennzeichnet, dass** die Axialsperre teilweise durch eine Rippe (28) gebildet wird, die auf dem oberen ringförmigen Bereich (24) des Unterteils (2) vorgesehen ist, wobei die Rippe (28) radial orientiert ist.

3. Behälter (1) nach einem der vorstehenden Ansprüche, **dadurch gekennzeichnet, dass** der obere ringförmige Bereich (24) des Halses (22) verjüngt ist, wobei der untere ringförmige Bereich (23) von dem oberen ringförmigen Bereich (24) durch einen äußeren Absatz (26) mit kontinuierlichem Profil abgegrenzt ist, auf dem ein Flansch des Einsatzes (3) nach dem Positionieren des Einsatzes (3) im Unterteil (2) aufliegen kann.

4. Behälter (1) nach dem vorstehenden Anspruch, **dadurch gekennzeichnet, dass** die Drehsperre für den Einsatz (3) teilweise durch eine Aussparung (27) gebildet wird, die an dem äußeren Absatz (26) des Unterteils (2) vorgesehen ist.

5. Behälter (1) nach einem der Ansprüche 3 bis 4, **dadurch gekennzeichnet, dass** der äußere Absatz (26) eine Vielzahl von Steigflächen (20) und Rückkehrbereichen (29) aufweist, wobei jede Steigfläche (20) an einem Rückkehrbereich (29) endet und jede Steigfläche (20) nach einem Rückkehrbereich (29) beginnt, und wobei jeder Rückkehrbereich (29) einen Übergang zwischen zwei Steigflächen (20) bildet, um so das kontinuierliche Profil des äußeren Absatzes (26) auszugestalten.

6. Behälter (1) nach dem vorstehenden Anspruch, **dadurch gekennzeichnet, dass** die Aussparung (27) am Anfang einer Steigfläche (20) unmittelbar nach einem Rückkehrbereich 29 angeordnet ist.

7. Behälter (1) nach einem der Ansprüche 5 bis 6, **dadurch gekennzeichnet, dass** sich die Rippe (28) von einem Rückkehrbereich (29) aus erstreckt.

8. Behälter (1) nach einem der vorstehenden Ansprüche, **dadurch gekennzeichnet, dass** er aus Kunststoff ausgeführt ist.

9. Behälter (1) nach einem der vorstehenden Ansprüche, **dadurch gekennzeichnet, dass** das Unterteil (2) aus Glas ausgeführt ist.

## Claims

1. A cosmetic product dispensing container (1) designed to hold a cup (3) containing cosmetic product, the container having a central axis X and comprising a base (2) comprising a reservoir (21) topped by a neck (22), the reservoir (21) defining a cavity capable of receiving the cup (3) and being open at the top and capable of being closed by a lid, the neck (22) of the base (2) having a lower annular zone (23) for attachment to the lid (5) and an upper annular zone (24) for attachment to the cup (3),
the neck (22) comprising means for axially locking the cup (3) in the base (2) and means for locking the rotation of the cup (3) in the base (2), **characterized in that** said axial locking means are independent from said rotation locking means.

2. The container (1) according to the preceding claim, **characterized in that** said axial locking means consist in part of a rib (28) provided on the upper annular zone (24) of the base (2), said rib (28) being oriented radially.

3. The container (1) according to one of the preceding claims, **characterized in that** the upper annular zone (24) of the neck (22) is tapered, said lower annular zone (23) being delimited from the upper annular zone (24) by an external shoulder (26) with a continuous profile on which a flange of the cup (3) is able to rest after the cup (3) has been positioned in the base (2).

4. The container (1) according to the preceding claim, **characterized in that** said means for locking the rotation of the cup (3) consist in part of a notch (27) provided on the external shoulder (26) of the base (2).

5. The container (1) according to one of claims 3 to 4, **characterized in that** the external shoulder (26) has a plurality of ramps (20) and returns (29), each ramp (20) ending in a return (29), and each ramp (20) starting after a return (29), each return (29) marking a junction between two ramps (20) so as to form the continuous profile of the external shoulder (26).

6. The container (1) according to the preceding claim, **characterized in that** the notch (27) is provided at the start of the ramp (20) just downstream of a return 29.

7. The container (1) according to one of claims 5 to 6, **characterized in that** the rib (28) extends from a return (29).

8. The container (1) according to one of the preceding claims, **characterized in that** it is made of plastic.

9. The container (1) according to one of the preceding claims, **characterized in that** the base (2) is made of glass.
